# EUROPÄISCHE PATENTSCHRIFT

(11) **EP 0 951 979 B1**
(45) Veröffentlichungstag und Bekanntmachung des Hinweises auf die Patenterteilung: **18.02.2004**
(21) Anmeldenummer: 99107986.4
(22) Anmeldetag: 22.04.1999
(51) Int. Cl.: B28B 1/50, B28B 17/00

(54) **Verfahren und Vorrichtung zur Herstellung von Bauelementen aus Porenbeton**
Process and device for making building elements from cellular concrete
Procédé et dispositif pour la fabrication d'éléments de construction en béton cellulaire

(30) Priorität: 23.04.1998 DE 19818282
(43) Veröffentlichungstag der Anmeldung: 27.10.1999
(73) Patentinhaber: GREISEL-BAUSTOFF-GmbH, D-94496 Ortenburg (DE)
(72) Erfinder: Greisel, Franz Xaver, 94496 Ortenburg (DE)
(74) Vertreter: Strasser, Wolfgang, Dipl.-Phys

(56) Entgegenhaltungen:
- DE-C- 4 412 972
- DE-C- 19 541 309
- GB-A- 1 550 332
- GB-A- 2 292 098

## Beschreibung

Die Erfindung betrifft ein Verfahren zur Herstellung von Bauelementen aus Porenbeton der im Oberbegriff des Anspruches 1 genannten Art sowie eine Vorrichtung zu seiner Durchführung.

Bei einem derartigen Verfahren, wie es beispielsweise aus der DE-PS 44 12 972 bekannt ist, wird zunächst in einer Mischervorrichtung eine wäßrige Schlämme aus den Grundmaterialien der Porenbetonmischung mit einem zugesetzten Treibmittel, beispielsweise Aluminiumpulver vermischt, so daß eine gieß- und treibfähige Porenbetonmasse entsteht. Bei jedem Mischvorgang wird dabei eine solche Menge hergestellt, wie sie zum Befüllen eines Formkastens erforderlich ist, in welchem man die Masse dann treiben und soweit ansteifen läßt, daß sie aus der Form entnommen und gegebenenfalls in Bauteile der gewünschten Größe zerschnitten werden kann, die dann einem hydrothermalen Härtungsprozeß in einem Autoklaven unterworfen werden.

Vor dem Befüllen eines Formkastens wird in diesen eine Siebanordnung eingebracht, und die Porenbetonmasse so eingefüllt, daß sie durch die Siebanordnung hindurch in den Formkasten strömt. Anschließend wird noch vor dem Einsetzen des Steigvorganges die Siebanordnung so durch die Porenbetonmasse hindurch und aus ihr herausgezogen, daß praktisch sämtliche Volumenteile der im Formkasten verbleibenden Porenbetonmasse durch die Maschen der Siebanordnung geflossen sind. Hauptzweck dieser Vorgehensweise ist es, Luft- und Gaseinschlüsse in der Porenbetonmasse aus dieser herauszufiltem, weil derartige Einschlüsse insbesondere dann, wenn sie ungleichmäßig verteilt sind, zu Dichte-Inhomogenitäten und damit einer Qualitätsminderung der fertigen Porenbeton-Bauelemente führen können.

Die Maschenweite derartiger bekannter Siebanordnungen liegt in einem Bereich zwischen 2 mm und 10 mm, wobei um so feinere Gaseinschlüsse erfaßt und aus der Porenbetonmasse herausgefiltert werden, je kleiner die Maschenweite gewählt wird. Neben einer verbesserten Homogenität und Druckfestigkeit führt dies auch zu glatteren Oberflächen der geschnittenen Porenbeton-Bauelemente, was insbesondere dann, wenn diese zur Errichtung von Wänden mit nicht verputzten Sichtflächen verwendet werden, von Bedeutung ist.

Nun hat sich aber gezeigt, daß insbesondere bei der Verwendung kleiner Maschenweiten nach mehreren Mischvorgängen an und in der Siebanordnung Ablagerungen entstehen, die vereinzelt sogar zum Verschließen der Siebmaschen führen können. Hierdurch wird der Ausfilterungseffekt verschlechtert und es können in zunehmendem Maße die oben erwähnten Lufteinschlüsse in der Porenbetonmasse bleiben, was zu den beschriebenen Qualitätsverschlechterungen führt.

Demgegenüber liegt der Erfindung die Aufgabe zugrunde, ein Verfahren der im Oberbegriff des Anspruches 1 genannten Art so weiterzubilden, daß über viele Füllvorgänge hinweg eine gleichmäßige Ausfilterungswirkung der Siebanordnung und damit auch eine gleichbleibende Qualität der so erzeugten Porenbeton-Bauelemente sichergestellt wird.

Zur Lösung dieser Aufgabe sieht die Erfindung die im Anspruch 1 zusammengefaßten Merkmale vor.

Dieser erfindungsgemäßen Maßnahme liegt die Erkenntnis zugrunde, daß es durchaus möglich ist, die Siebanordnung zumindest jeweils nach einigen Füllvorgängen, vorzugsweise aber nach jedem Füllvorgang mit Wasser so zu reinigen, daß sich keine Ablagerungen der Porenbetonmasse an oder in der Siebanordnung bilden, die zu einem Verschließen der Siebmaschen führen könnten. Dies war nicht ohne weiteres naheliegend, weil der Reinigungsvorgang einerseits so schnell durchgeführt werden muß, daß es zu keiner Verlängerung der Taktzeiten kommt, mit denen die einzelnen Chargen von Porenbetonmasse im Mischer hergestellt und in die Formkästen eingefüllt werden, und andererseits die Reinigung so gründlich erfolgen muß, daß auch über eine sehr große Anzahl von aufeinanderfolgenden Füllvorgängen hinweg die zunehmende Abscheidung von Ablagerungen an der Siebanordnung vermieden wird

Es hat sich gezeigt, daß diese beiden einander widersprechenden Bedingungen für den Reinigungsvorgang, nämlich geringer Zeitaufwand einerseits und hohe Gründlichkeit andererseits, sehr gut dann erfüllt werden können, wenn die Siebanordnung zum Reinigen in ein mit Wasser gefülltes Reinigungsbekken zumindest zum größten Teil eingetaucht wird. Dabei kann eine Steigerung der Reinigungswirkung dadurch erzielt werden, daß die Siebanordnung im eingetauchten Zustand in dem im Reinigungsbecken befindlichen Wasser auf und ab bewegt wird.

Zusätzlich kann die eingetauchte Siebanordnung mit Ultraschall gereinigt werden, was insbesondere den Vorteil mit sich bringt, daß im Wasser nicht oder nicht genügend schnell lösliche Kalk- und Zementklumpen soweit zerkleinert werden, daß sie auch bei kleinen Maschenweiten aus dem Sieb ausgespült werden können.

Beim erfindungsgemäßen Verfahren wird die Siebanordnung nicht nur in ein Wasserbecken eingetaucht sondern zusätzlich auch ausgespritzt Dabei hat es sich als besonders günstig erwiesen, wenn die Richtung des oder der hierzu verwendeten Wasserstrahlen von außen nach innen, d.h. also zum Inneren der Siebanordnung hin verläuft. Dies ist zunächst überraschend, weil dadurch an den Innenseiten insbesondere der Siebanordnungs-Seitenwände haftende Ablagerungen in das Sieb hineingespült werden. Andererseits erhöht sich aber dadurch auch die Wassermenge, die durch die Siebmaschen hindurchströmt. Außerdem läßt sich durch diese Maßnahme der Ablauf des Reinigungswassers zum Reinigungsbecken hin konzentrieren, so daß eine Verschmutzung der näheren Umgebung der Reinigungsanlage vermieden und das zum Ausspritzen der Siebanordnung dienende Wasser im Reinigungsbecken gesammelt wird.

Das zum Ausspritzen der Siebanordnung verwendete Wasser wird vorzugsweise dem Reinigungsbecken entnommen, so daß ein Kreislauf entsteht. In Folge hiervon nimmt der Verschmutzungsgrad des im Reinigungsbecken befindlichen Wassers von Reinigungsvorgang zu Reinigungsvorgang zu. Bei einer bevorzugten Ausführungsform wird dieser Verschmutzungsgrad überwacht und es wird dann, wenn er einen vorgebbaren Grenzwert überschreitet, zumindest ein Teil des im Reinigungsbecken befindlichen Wassers abgepumpt und durch Frischwasser ersetzt.

Diese und weitere Vorteile des erfindungsgemäßen Verfahrens sowie Merkmale der zu seiner Durchführung geeigneten Vorrichtungen sind in den Unteransprüchen niedergelegt.

Die Erfindung wird im folgenden anhand eines Ausführungsbeispiels unter Bezugnahme auf die Zeichnung beschrieben; in dieser zeigen:
- Fig. 1: eine schematische Darstellung der Gießstation einer Anlage zur Herstellung von Porenbeton-Bauelementen, und
- Fig. 2: die Gießstation aus Fig. 1mit weggelassener Schiebebühne wurde, so daß die erfindungsgemäße Vorrichtung zum Reinigen der Siebanordnung deutlich sichtbar ist.

In den beiden Figuren ist in schematischer Weise der untere Teile eines Mischers 1 dargestellt, in welchem die zur Herstellung von Bauelementen aus Porenbeton vorbereitete Schlämme portionsweise mit einem Treibmittel, beispielsweise Aluminiumpulver versetzt und zur Erzeugung einer gieß- und steigfähigen Porenbetonmasse gut durchmischt wird. Während dieses Vorganges ist der teleskopartig ausgebildete und hydraulisch heb- und senkbare Mischerauslauf 3 angehoben und die Verbindung zwischen dem Mischer 1 und dem Mischerauslauf 3 ist durch ein geschlossenes Absperrorgan 4 unterbrochen.

Damit die fertig durchmischte Porenbetonmasse in bekannter Weise in einen Formkasten bzw. eine Gießform 5 eingefüllt werden kann, wird eine solche Gießform unter den Mischerauslauf 3 gebrach, wie es in Fig. 1 wiedergegeben ist. Zu diesem Zweck besitzt die Gießform 5 ein Fahrwerk 6 (siehe Fig. 2), mit welchem sie auf Schienen 8 läuft, die im Hallenboden eingelassen sind.

Wie man den Figuren entnimmt, verlaufen mehrere Schienenstränge 8 zueinander parallel auf eine im Gießbereich befindliche Grube 10 zu, an deren Kante sie enden.

Über der Grube 10 ist eine in Richtung des Doppelpfeiles F senkrecht zur Richtung der Schienen 8 verschiebbare Schiebebühne 11 angeordnet, in deren Boden ebenfalls Schienen 12 eingelassen sind. Die Schiebebühne 11 befindet sich in einer solchen Höhe, daß ihre Oberseite mit dem Hallenboden fluchtet und eine Gießform 5 von einem im Hallenboden eingelassenen Schienenpaar 8 auf das Schienenpaar 12 der Schiebebühne 11 oder in umgekehrter Richtung gefahren werden kann, wenn die Schiebebühne 11 so positioniert ist, daß die betreffenden Schienen miteinander fluchten.

Auf diese Weise ist es möglich, leere Gießformen 5, die auf einem beliebigen der Schienenpaare 8 zur Grube 10 herangefahren werden, mit der Schiebebühne 11 zu übernehmen und unter den Mischerauslauf 3 in die in Fig. 1 gezeigte Position zu bewegen. Nach dem Befüllen mit Porenbetonmasse kann die betreffende Gießform 5 dann mit Hilfe der Schiebebühne 11 zu einem beliebigen Schienenpaar 8 verschoben und dort für weitere Verfahrensschritte der Porenbetonherstellung weggefahren werden.

Oberhalb der Stelle, an der sich die jeweilige Gießform 5 zum Befüllen mit Porenbetonmasse befindet, ist ein Siebkorb 14 an vier Stahlseilen 15 so aufgehängt, daß er in Richtung des Doppelpfeiles V (siehe Fig. 2) auf und ab bewegt werden kann.

Wie man insbesondere der Fig. 1 entnimmt, besitzt der Siebkorb 14 eine als Sieb ausgebildete Bodenfläche, deren Abmessungen geringfügig kleiner sind, als die nach oben weisende Öffnung der Gießform, so daß der Siebkorb 14 vor dem Einfüllen der Porenbetonmasse in die Gießform 5 bequem auf deren Boden abgesenkt werden kann. Wenn dies geschehen ist, wird auch der untere Teil des teleskopartig aufgebauten und vertikal beweglichen Mischerauslaufes 3 abgesenkt. Hierauf wird dann das Absperrorgan 4 geöffnet, so daß die im Mischer 1 befindliche gieß- und steigfähige Porenbetonmasse in die Gießform 5 einlaufen kann.

Wie man den Fig. 1 und 2 weiterhin entnimmt, besitzt der Siebkorb 14 ebenfalls als Siebe ausgebildete vertikale Seitenwände, die sich bei seinem Absenken und Anheben in geringem Abstand parallel zu den Innenwänden der Gießform 5 bewegen. Die Höhe dieser Seitenwände ist so bemessen, daß sich die gesamte Porenbetonmasse nach dem Einfüllen in die Gießform 5 zunächst im Siebkorb 14 befindet und nicht über die oberen Ränder der Siebkorb-Seitenwände fließen kann, wenn der Siebkorb 14 nach oben durch die Porenbetonmasse hindurch und aus ihr herausgezogen wird, um in der Porenbetonmasse enthaltene Gasbläschen auszutreiben, die ansonsten zu Inhomogenitäten führen könnten. Um diese Wirkung des Siebkorbes 14 noch zu verbessern, wird er während des Hindurchziehens durch die Porenbetonmasse mit Hilfe von Rüttlem 17 in Schwingungen versetzt, die auf seiner Oberseite montiert sind.

Gleichzeitig mit dem Anheben des Siebkorbes 14 wird auch der untere Teil des teleskopartigen Mischerauslaufes 3 angehoben.

Wenn der Siebkorb 14 nach dem Herausziehen aus der Porenbetonmasse die in den Fig. 1 und 2 gezeichnete Stellung oberhalb des oberen Randes der Gießform 5 erreicht hat, kann letztere von der Schiebebühne 11 herunter auf den Hallenboden beispielsweise in die in Fig. 2 gezeigte Position gefahren werden. Wird dann die Schiebebühne in Richtung des Pfeiles F zur Seite bewegt, so gibt sie das in Fig. 2 dargestellte Reinigungsbecken 20 frei, das sich genau unter der Position des Siebkorbes 14 befindet und so groß ausgebildet ist, daß dieser durch eine einfache Absenkbewegung zumindest über die gesamte Höhe der Siebkorb-Seitenwände in das mit Wasser gefüllte Reinigungsbecken 20 eingetaucht werden kann.

Wie man der Fig. 2 entnimmt, sind längs der vier Seitenkanten am oberen Rand des Reinigungsbeckens 20 Wasserstrahldüsen 22 so angeordnet, daß sie dann, wenn sie über die Zuführungsleitung 23 mit Hilfe einer nicht dargestellten Hochdruckpumpe mit Wasser beaufschlagt werden, mit einer Vielzahl von nach innen gerichteten Wasserstrahlen den Siebkorb 14 von außen her durchspülen, wenn er sich bei seiner vertikal nach unten gerichteten Eintauchbewegung an ihnen vorbei bewegt

Am Boden des Reinigungsbeckens 20 ist ein Pumpensumpf 25 vorgesehen, über den durch eine Abführleitung 26 Wasser aus dem Reinigungsbecken 20 entnommen werden kann. Solange der Verschmutzungsgrad dieses Wassers einen vorgebbaren Grenzwert nicht übersteigt, wird das über den Pumpensumpf 25 und die Abführleitung 26 entnommene Wasser den Wasserstrahldüsen 22 über die Zuführungsleitung 23 zugeführt. Erreicht der Verschmutzungsgrad den erwähnten Grenzwert, so wird das über den Pumpensumpf entnommene Wasser nicht zurückgeführt sondern im Rahmen des Porenbeton-Herstellungsprozesses anderweitig, beispielsweise als Spülwasser für den Schneidgraben, zum Naßmahlen des Sandes oder als Zuschlagskomponente für die Porenbetonmischung verwendet.

Um nach einem solchen Abpumpen des zu stark verschmutzten Wassers aus dem Reinigungsbecken 20 dieses schnell wieder füllen zu können, ist eine weitere Zuführleitung 28 vorgesehen.

Der Reinigungsvorgang erfolgt in der Weise, daß der Siebkorb 14 wesentlich schneller als beim Absenken in die Gießform in das Reinigungsbecken soweit eingetaucht wird, daß der gesamte Siebkorbboden und zumindest ein wesentlicher Teil der vertikalen Siebkorbwände von dem dort befindlichen Wasser bedeckt werden. Dann wird die Siebanordnung mehrfach auf und ab bewegt und dabei gleichzeitig mit Hilfe der Wasserstrahldüsen 22 von außen nach innen ausgespritzt. Dabei werden die gröbsten Ablagerungen an den Siebmaschen und auch am Siebkorbrahmen entfernt. Wenn der Siebkorb 14 in das Reinigungsbecken eingetaucht ist, kann er außerdem mit Ultraschall behandelt werden, wodurch eventuell im Siebkorb befindliche Kalk- und Zementbrocken zerstört bzw. soweit zerkleinert werden, daß sie durch die Maschen des Siebkorbes hindurch ausgespült werden können. Wenn der Siebkorb 14 dann endgültig aus dem Reinigungsbecken 20 herausgezogen wird, wird mit Hilfe der Wasserstrahldüsen 22 nochmals kräftig gespült. Danach wird die Siebanordnung kurz gerüttelt, so daß an ihr keine Wassertropfen zurückbleiben, die beim nächsten Gießvorgang stören könnten.

Das beschriebene Verfahren bietet die Vorteile, daß für jede Charge der Porenbetonmasse, die in einen Formkasten einzufüllen ist, eine saubere Siebanordnung zur Verfügung steht, die ihren Zweck, aus der eingefüllten Porenbetonmasse Gasbläschen auszufiltem, auch dann absolut zuverlässig erfüllen kann, wenn sehr kleine Maschenweiten, beispielsweise im Bereich von 2 bis 4 mm verwendet werden.
Während im Mischer die nächste Porenbetonmischung entsteht und eine Gießform zugefahren wird, findet der Reinigungsvorgang statt, der ohnehin nicht länger als 1 Minute in Anspruch nimmt.

Das beschriebene Umlaufprinzip für das Reinigungswasser ist sehr sparsam. Auch kann als "Frischwasser" für das Reinigungsbecken Wasser aus der Gießformenkühlung oder Kondenswasser vom Autoklaven verwendet werden, das aufgrund seiner Wärme eine verbesserte Reinigungswirkung hat.

Wir der Verschmutzungsgrad im Reinigungsbecken zu groß, kann auch das Abwasser, wie oben geschildert, wieder verwendet werden.

Vor allem ergibt sich eine wesentlich verbesserte und gleichmäßigere Qualität des nach dem beschriebenen Verfahren hergestellten Porenbetonprodukte.

## Patentansprüche

1. Verfahren zur Herstellung von Bauelementen aus Porenbeton, das folgende Schritte umfaßt:
- Herstellen einer wäßrigen Schlämme aus den Grundmaterialien der Porenbetonmischung,
- Zugabe eines Treibmittels zur Schlämme,
- Durchmischen der Schlämme zur Erzeugung einer gieß- und treibfähigen Porenbetonmasse,
- Einbringen einer Siebanordnung, die eine Bodenfläche und vertikale Seitenwände aufweist, in einen Formkasten,
- Einfüllen der Porenbetonmasse durch die Siebanordnung hindurch in den Formkasten,
- Hindurch- und Herausziehen der Siebanordnung durch die und aus der in den Formkasten eingefüllten Porenbetonmasse vor Beginn des Steigvorgangs,
**dadurch gekennzeichnet, daß** die Siebanordnung zumindest nach einigen Füllvorgängen nach dem Herausziehen aus der Porenbetonmasse sowohl durch zumindest teilweises Eintauchen in ein Wasser enthaltendes Reinigungsbecken als auch durch Ausspritzen der Siebanordnung mit Wasser von mittels längs der Seitenkanten am oberen Rand des Reinigungsbeckens (20) nach innen gerichteten Wasserstrahldüsen (22) zumindest während der Eintauchbewegung Rückständen gereinigt wird.

2. Verfahren nach Anspruch 1, **dadurch gekennzeichnet, daß** eine Reinigung nach jedem Füllvorgang erfolgt.

3. Verfahren nach Anspruch 1 oder 2, **dadurch gekennzeichnet, daß** die Siebanordnung im zumindest teilweise eingetauchten Zustand auf und ab bewegt wird.

4. Verfahren nach einem der Ansprüche 1 bis 3, **dadurch gekennzeichnet, daß** während des Eintauchens eine zusätzliche Ultraschatlreinigung erfolgt.

5. Verfahren nach einem der Ansprüche 1 bis 4, **dadurch gekennzeichnet, daß** bei einer korbförmigen Siebanordnung die Spritzrichtung von außen nach innen gerichtet ist.

6. Verfahren nach einem der Ansprüche 1 bis 5, **dadurch gekennzeichnet, daß** das Ausspritzen mit einer Vielzahl von Hochdruck-Wasserstrahlen erfolgt.

7. Verfahren nach einem der Ansprüche 1 bis 6, **dadurch gekennzeichnet, daß** zum Ausspritzen Wasser aus dem Reinigungsbecken verwendet wird.

8. Verfahren nach Anspruch 7, **dadurch gekennzeichnet, daß** der Verschmutzungsgrad des Wassers im Reinigungsbecken überwacht und bei Erreichen eines vorgebbaren Grenzwertes das Reinigungsbecken zumindest teilweise entleert und mit Frischwasser aufgefüllt wird und daß das über den Pumpensumpf (25) entnommene Wasser im Rahmen des Porenbeton-Herstellungsprozesses anderweitig verwendet wird.

9. Verfahren nach einem der vorhergehenden Ansprüche, **dadurch gekennzeichnet, daß** nach dem Herausziehen der Siebanordnung aus der Porenbeton-masse eine Vorreinigung durch Rütteln der Siebanordnung erfolgt

10. Verfahren nach einem der vorhergehenden Ansprüche, **dadurch gekennzeichnet, daß** nach dem Reinigungsvorgang ein Abrütteln von Wasserresten von der Siebanordnung erfolgt.

11. Vorrichtung zur Durchführung des Verfahrens nach einem der vorhergehenden Ansprüche; **dadurch gekennzeichnet, daß** eine Reinigungseinrichtung (20, 22) für die Siebanordnung (14) mit einer Bodenfläche und senkrechten Seitenflächen vorgesehen ist, die ein Reinigungsbecken (20), in das die Siebanordnung (14) zumindest teilweise eintauchbar ist, und eine Wasserstrahldüsenanordnung (22), die am oberen Rand des Reinigungsbeckens (20) angeordnet und nach innen gerichtet ist, zum Ausspritzen der Siebanordnung (14) zumindest während der Eintauchbewegung umfaßt.

12. Vorrichtung nach Anspruch 11, **dadurch gekennzeichnet, daß** im Reinigungsbecken (20) ein Ultraschall-Generator angeordnet ist.

13. Vorrichtung nach Anspruch 11 oder 12, **dadurch gekennzeichnet, daß** die Wasserstrahldüsenanordnung (22) eine Vielzahl von Wasserstrahldüsen umfaßt, die lentlang der oberen Ränder des Reinigungsbeckens (20) so angeordnet sind, daß sie die Siebanordnung (14) von außen nach innen durchspritzen.

14. Vorrichtung nach einem der Ansprüche 11 bis 13, **dadurch gekennzeichnet, daß** der Wasserstrahldüsenanordnung (22) Wasser aus dem Reinigungsbecken (20) mit Hilfe einer Hochdruckpumpe zugeführt wird.

15. Vorrichtung nach Anspruch 14, **dadurch gekennzeichnet, daß** eine Einrichtung zum Überwachen des Verschmutzungsgrades des Wassers im Reinigungsbecken (20) vorgesehen ist.

16. Vorrichtung nach einem der Ansprüche 11 bis 15, **dadurch gekennzeichnet, daß** ah der Siebanordnung (14) eine Rüttelvorrichtung (17) vorgesehen ist.

## Claims

1. A process for producing building elements from cellular concrete, which includes the following steps:
- producing an aqueous slurry from the basic materials of the cellular concrete mix,
- adding a foaming agent to the slurry,
- thoroughly mixing the slurry to produce a pourable and foamable cellular concrete mass,
- introducing a sieve arrangement which has a bottom surface and vertical side walls into a moulding box,
- filling the cellular concrete mass through the sieve arrangement into the moulding box,
- pulling the sieve arrangement through and out of the cellular concrete mass filled into the moulding box, before the beginning of the rising operation,
**characterised in that** the sieve arrangement is cleaned of residues at least after some filling operations after being pulled out of the cellular concrete mass both by being at least partially dipped into a cleaning vessel containing water and also by spraying off the sieve arrangement with water at least during the dipping movement by means of water jet nozzles (22) which are directed inwardly along the side edges at the upper rim of the cleaning vessel (20).

2. A process according to claim 1 **characterised in that** a cleaning operation is effected after each filling operation.

3. A process according to claim 1 or claim 2 **characterised in that** the sieve arrangement is moved up and down in the at least partially dipped condition.

4. A process according to one of claims 1 to 3 **characterised in that** an additional ultrasound cleaning operation is effected during the dipping operation.

5. A process according to one of claims 1 to 4 **characterised in that** when using a sieve arrangement of basket shape the spraying direction is from the outside inwardly.

6. A process according to one of claims 1 to 5 **characterised in that** the spraying-off operation is effected with a plurality of high-pressure water jets.

7. A process according to one of claims 1 to 6 **characterised in that** water from the cleaning vessel is used for the spraying-off operation.

8. A process according to claim 7 **characterised in that** the degree of contamination of the water in the cleaning vessel is monitored and when a predeterminable limit value is reached the cleaning vessel is at least partially emptied and filled with fresh water and the water removed by way of the pump sump (25) is used elsewhere in the context of the cellular concrete production process.

9. A process according to one of the preceding claims **characterised in that** after the sieve arrangement has been pulled out of the cellular concrete mass a pre-cleaning operation is effected by shaking the sieve arrangement.

10. A process according to one of the preceding claims **characterised in that** after the cleaning operation water residues are shaken off the sieve arrangement.

11. Apparatus for carrying out the process according to one of the preceding claims **characterised in that** there is provided a cleaning device (20, 22) for the sieve arrangement (14) having a bottom surface and vertical side surfaces, including a cleaning vessel (20) into which the sieve arrangement (14) can be at least partially dipped and a water jet nozzle arrangement (22) which is arranged at the upper rim of the cleaning vessel (20) and is directed inwardly for spraying off the sieve arrangement (14) at least during the dipping movement.

12. Apparatus according to claim 11 **characterised in that** an ultrasound generator is arranged in the cleaning vessel (20).

13. Apparatus according to claim 11 or claim 12 **characterised in that** the water jet nozzle arrangement (22) includes a plurality of water jet nozzles which are arranged along the upper rims of the cleaning vessel (20) in such a way that they spray through the sieve arrangement (14) from the outside inwardly.

14. Apparatus according to one of claims 11 to 13 **characterised in that** water is fed to the water jet nozzle arrangement (22) from the cleaning vessel (20) by means of a high-pressure pump.

15. Apparatus according to claim 14 **characterised in that** there is provided a device for monitoring the degree of contamination of the water in the cleaning vessel (20).

16. Apparatus according to one of claims 11 to 15 **characterised in that** a shaker device (17) is provided at the sieve arrangement (14).

## Revendications

1. Procédé pour la fabrication d'éléments de construction en béton cellulaire, comprenant les étapes suivantes :
- fabrication d'une boue aqueuse à partir des matériaux de base du mélange de béton cellulaire,
- ajout d'un agent gonflant à la boue,
- mélangeage de la boue pour obtenir une masse de béton poreux apte à être moulé et à gonfler,
- introduction d'un dispositif de tamis qui présente une surface de fond et des parois latérales verticales dans un châssis de forme,
- remplissage du châssis de forme avec la masse de béton poreux à travers le dispositif de tamis,
- déplacement et retrait de l'arrangement de tamis à travers et hors de la masse de béton poreux remplissant le châssis de moule avant le processus de montée,
**caractérisé en ce que** l'arrangement de tamis est nettoyé des restes au moins après quelques étapes de remplissage après le retrait hors de la masse de béton poreux, ainsi que par immersion au moins partielle dans un bassin de nettoyage contenant une eau ainsi que par aspersion de l'arrangement de tamis avec de l'eau au moyen de buses de jets d'eau (22) orientés vers l'intérieur le long des parois latérales au niveau du bord supérieur du bassin de nettoyage (20) au moins pendant l'immersion.

2. Procédé selon la revendication 1, **caractérisé en ce qu'**un nettoyage est réalisé après chaque étape de remplissage.

3. Procédé selon la revendication 1 ou 2, **caractérisé en ce que** l'arrangement de tamis est déplacé vers le haut et vers le bas dans l'état au moins partiellement immergé.

4. Procédé selon l'une des revendications 1 à 3, **caractérisé en ce que** pendant l'immersion est réalisé un nettoyage supplémentaire par ultrasons.

5. Procédé selon l'une des revendications 1 à 4, **caractérisé en ce que** pour un arrangement de tamis en forme de panier la direction d'aspersion est orientée de l'extérieur vers l'intérieur.

6. Procédé selon l'une des revendications 1 à 5, **caractérisé en ce que** l'aspersion est réalisée au moins de plusieurs jets d'eau à haute pression.

7. Procédé selon l'une des revendications 1 à 6, **caractérisé en ce que** l'on utilise de l'eau provenant du bassin de nettoyage pour l'aspersion.

8. Procédé selon la revendication 7, **caractérisé en ce que** le degré de saleté de l'eau dans le bassin de nettoyage est surveillé et lorsque l'on atteint une valeur limite prédéterminée le bassin de nettoyage est au moins partiellement vidé et rempli d'eau fraîche et **en ce que** l'eau prélevée par le puisard de pompe (25) est utilisé pour un autre emploi dans le cadre du procédé de fabrication de béton poreux.

9. Procédé selon l'une des revendications précédentes, **caractérisé en ce qu'**après le retrait de l'arrangement de tamis hors de la masse de béton poreux on procède à un nettoyage préalable de l'arrangement de tamis par secouage.

10. Procédé selon l'une des revendications précédentes, **caractérisé en ce qu'**après le processus de nettoyage on procède à un secouage du reste d'eau de l'arrangement de tamis.

11. Dispositif pour mettre en oeuvre le procédé selon l'une des revendications précédentes, **caractérisé en qu**'un dispositif de nettoyage (20, 22) est prévu pour l'arrangement de tamis (14), l'arrangement (14) ayant une surface de fond et des surfaces latérales verticales, le dispositif de nettoyage comprenant un bassin de nettoyage (20), dans lequel l'arrangement de tamis (14) est au moins partiellement immergeable, et un dispositif de buses de jets d'eau (22) qui est disposé au niveau du bord supérieur du bassin de nettoyage (20) et dirigé vers l'intérieur pour asperger l'arrangement de tamis (14) au moins pendant l'immersion.

12. Procédé selon la revendication 11, **caractérisé en ce qu'**un générateur d'ultrasons est disposé dans le bassin de nettoyage (20).

13. Procédé selon la revendication 11 ou 12, **caractérisé en ce que** le dispositif de buses de jets d'eau (22) comprend plusieurs buses de jets d'eau, qui sont disposées le long des bords supérieurs du bassin de nettoyage (20) de telle sorte que l'arrangement de tamis (14) est aspergé de l'extérieur vers l'intérieur.

14. Dispositif selon l'une des revendications 11 à 13, **caractérisé en ce que** le dispositif de buses de jets d'eau (22) est alimenté en eau à partir du bassin de nettoyage (20) à l'aide d'une pompe haute pression.

15. Dispositif selon la revendication 14, **caractérisé en ce qu'**un dispositif est prévu pour surveiller le degré de saleté de l'eau dans le bassin de nettoyage (20).

16. Dispositif selon l'une des revendications 11 à 15, **caractérisé en ce qu'**un dispositif de secouage (17) est prévu au niveau de l'arrangement de tamis (14).
